# EUROPÄISCHE PATENTSCHRIFT

(11) **EP 1 398 452 B1**
(45) Veröffentlichungstag und Bekanntmachung des Hinweises auf die Patenterteilung: **23.04.2008**
(21) Anmeldenummer: 02020747.8
(22) Anmeldetag: 16.09.2002
(51) Int. Cl.: E06B 3/964

(54) **Rahmenhohlprofile aus Kunststoff oder Metall**
Plastic or metal hollow frame section members
Profilés d'encadrement creux en matière plastique ou métallique

(43) Veröffentlichungstag der Anmeldung: 17.03.2004
(73) Patentinhaber: Fosodeder, Hubert, 4902 Wolfsegg (AT)
(72) Erfinder: Fosodeder, Hubert, 4902 Wolfsegg (AT)
(74) Vertreter: Staudt, Armin Walter

(56) Entgegenhaltungen:
- EP-A- 0 837 213
- WO-A-86/01249
- DE-A- 2 122 257
- DE-A- 2 614 082
- DE-A- 3 310 230
- FR-A- 1 067 149
- GB-A- 1 443 953
- GB-A- 1 585 717

## Beschreibung

Die vorliegende Erfindung betrifft eine Vorrichtung, die einen Blend- oder Flügelrahmen für Fenster oder Türen, welche aus Kunststoff- oder aus Metallhohlprofilen gefertigt sind, oder Vorsatzelemente aus Kunststoff- oder Metallhohlprofilen für Blend- oder Flügelrahmen von Fenstern oder Türen bildet, umfassend lineare, im rechten Winkel zu ihrer Längsachse abgelängte Rahmenprofilteile, die über einen zumindest teilweise sichtbaren Eckschuh eine Eckverbindung bilden, wobei der Eckschuh und/oder die linearen Rahmenprofilteile eine oder mehrere Hohlkammem aufweisen.

Fenster und Türen werden seit vielen Jahren aus Hohlprofilen gefertigt, welche entweder aus stranggepressten Aluminiumprofilen oder aus extrudierten Kunststoffprofilen hergestellt werden. Es ist auch bekannt solche Rahmenprofile durch zusätzliche Dämmprofile abzudecken, um eine zusätzliche Dämmung der Fenster oder Türen zu erzielen. Es ist auch bekannt, Hohlprofile mit Dämmstoffen zu befüllen um bessere Wärmedämmwerte zu erzielen.

Bei allen diesen Rahmenprofilen wird der Eckbereich dadurch hergestellt, dass die Profilteile auf Gehrung abgelängt und die Schnittstellen in einem folgenden Arbeitsschritt miteinander verklebt oder verschweißt werden. Alternativ kann diese auch kombiniert über entsprechende Eckwinkelverbinder mit gleichzeitiger Verklebung erfolgen. In einem Endbearbeitungsschritt werden diese Klebe- oder Schweißstellen gesäubert, um eine formschöne ebene Eckverbindung zu erhalten.

Eine alternative Verbindung der auf Gehrung geschnittenen Profilteile ist beispielsweise in der EP 997 211 beschrieben. Hier erfolgt die Verbindung der Schnittstellen über ein separates, in die Hohlprofile eingeschobenes Eckverbindungsteil, welches nach dem Zusammensetzen der Profilteile von diesen vollständig verdeckt wird, wobei durch Verklebung eine feste Verbindung der Teile hergestellt wird.

Die DE 33 10 230 A1 beschreibt eine Vorrichtung die einen Flügelrahmen von Fenstern oder Türen bildet, bei der Profilabschnitte mit Nuten zur Aufnahme der Verglasung vorgesehen sind, die senkrecht zu ihrer Erstreckungsrichtung stumpf abgelängt sind. Die stirnseitigen Enden der Profilabschnitte ragen in einen sogenannten "Basisquader", der einen teilweise sichtbaren Eckschuh gemäß der eingangs genannten Gattung bildet. Der Eckschuh ist mit Hohlräumen versehen, über die beispielsweise eine Entwässerung nach außen ermöglicht wird.

Diese Vorrichtung ermöglicht formschöne Eckverbindungen ohne Gehrungsschnitte. Allerdings bilden der Eckschuh und die damit verbundenen Rahmenprofile eine Wärmebrücke von Innen nach Außen.

In der EP 0 837 213 A2 geht es um ein Verstärkungselement für das Gestänge einer Leinwand. Das Gestänge besteht aus Rahmenprofilen, die mit Stoffen gefüllt werden und so zu einer höheren mechanischen Stabilität des Gestänges beitragen sollen. Dabei kann es sich um geschäumte Stoffe handeln, die neben der Erhöhung der mechanischen Festigkeit auch eine wärmedämmende Wirkung haben.

Die vorliegende Erfindung stellt sich die Aufgabe eine alternative Möglichkeit zur Herstellung formschöner Eckverbindungen zu schaffen, wobei die Herstellung der Eckverbindung in einfachster Art und Weise ohne Herstellung von Gehrungsschnitten ermöglicht werden soll und wobei dieselbe zuverlässige Dichtheit im Eckbereich erzielt werden soll, wobei gleichzeitig ein Wärmeabfluss von Innen nach Außen minimiert ist.

Diese Aufgabe wird ausgehend von einer Vorrichtung der eingangs genannten Gattung erfindungsgemäß dadurch gelöst, dass die linearen Rahmenprofilteile und der Eckschuh mit Dämmstoff gefüllt sind, und dass zur Belüftung und Entwässerung im Eckschuh ein schräg nach Außen gerichteter rohrförmiger Steg vorgesehen ist, der in einer Belüftungsbeziehungsweise Entwässerungsöffnung in der Kaltzone mündet.

Der Eckschuh besteht aus einem gewinkelten Hohlprofil mit wenigstens einer Hohlkammer, welche zu den Verbindungsstellen der Rahmenprofilteile hin offen ist. Der Querschnitt des Eckschuhs ist im Bereich der Verbindungsstellen der linearen Rahmenprofilteile vorzugsweise geringer ausgebildet und wird in diesen Bereichen von den Endbereichen der linearen Rahmenprofilteile umfasst, wobei bevorzugt bei vollständiger Umfassung die äußere Fläche des linearen Rahmenprofilteiles in einer Ebene mit der äußeren Fläche des Eckschuhs liegt.

Die Hohlprofile des Eckschuhs und/oder der Rahmenprofilteile weisen eine oder mehrere Hohlkammern auf. Die Rahmenprofilteile und der Eckschuh sind mit Dämmstoff gefüllt. Dabei ist bei mehreren Hohlkammern zumindest eine der Hohlkammern mit Dämmstoff gefüllt.

Der Eckschuh weist mindestens eine Entwässerungs- bzw. Belüftungsöffnung auf, welche als schräg nach Außen gerichteter, rohrförmiger Steg ausgebildet ist. Durch die Öffnung wird eine ungehinderte Glasfalzlüftung nach Außen in die Kaltzone ermöglicht, und sie dient auch in den unteren Eckbereichen als Entwässerungsöffnung.

In einer alternativen Ausführungsform ist der innere freie Querschnitt des Eckschuhs im Bereich der Verbindungsstellen der Rahmenprofilteile vorzugsweise größer ausgebildet und es werden in diesen Bereichen die Endbereiche der Rahmenprofilteile vom Eckschuh umfasst, wobei die Endbereiche der Rahmenprofilteile ihrerseits in diesen Bereichen vorzugsweise einen geringeren Querschnitt aufweisen und wobei bei vollständiger Umfassung die äußere Fläche des Rahmenprofilteiles in einer Ebene mit der äußeren Fläche des Eckschuhs liegt.

Um die Dichtheit im Eckbereich zuverlässig herstellen zu können, werden in einer bevorzugten Ausführungsform die Verbindungsstellen zusätzlich verklebt.

In einer besonders bevorzugten Ausführung der Erfindung sind in den Umfassungsbereichen entweder der Eckschuh oder die Endbereiche der Rahmenprofilteile frei von Dämmstoff. Um zusätzliche Versteifungen der Hohlprofile zu erreichen, können in an sich bekannter Weise in einer oder mehreren der Hohlkammern Armierungselemente vorzugsweise aus Stahl eingelegt sein.

Bei der Verwendung von komprimierbarem Dämmstoff können die Rahmen profilteile und der Eckschuh vollständig mit Dämmstoff gefüllt werden, da der Dämmstoff beim Zusammenstecken der Eckschuhe mit den Rahmen profilteilen in den Umfassungsbereichen zusammengedrückt wird. Es ist auch denkbar, dass die Befüllung mit Dämmstoff vor oder nach dem Zuschnitt der erforderlichen Längen der Rahmenprofilteile erfolgt. Ebenso kann die Befüllung mit Dämmstoff der Rahmenprofilteile und der Eckschuhe vor oder nach dem Zusammenbau der Blendrahmen, Flügelrahmen oder Vorsatzrahmen erfolgen.

Zur Befüllung der Rahmenprofilteile und der Eckschuhe mit Dämmstoff können alle bekannten Techniken herangezogen werden. So können beispielsweise alle Einblastechniken zur Befüllung mit verblasfähigen Dämmstoffen, mit oder ohne Kombination mit Absaugeinrichtungen ebenso zur Anwendung kommen, wie Befüllungstechniken mittels Stopfens, wie beispielsweise durch Schneckenförderer oder auch Ausschäumtechniken mit Dämmstoffen, welche durch Wechselwirkung mit Zuschlagstoffen ihr Volumen während des Aushärtungsvorganges durch Ausgasung vergrößern. Es ist aber auch denkbar, die Hohlräume mit rieselfähigen Dämmstoffen zu füllen.

Die Erfindung wird anhand der Figuren näher erläutert. Hierin zeigt Figur 1 eine senkrechte Ansicht auf den Eckschuh für einen Flügelrahmen und Figur 2 eine Aufsicht auf diesen Eckschuh. Figur 3 zeigt eine senkrechte Ansicht auf den Eckschuh für einen Blendrahmen und Figur 4 eine Aufsicht auf den Eckschuh nach Figur 3. Diese Figuren können sowohl für Flügel- und Blendrahmen als auch für Vorsatzelemente für Flügel- und Blendrahmen angesehen werden. Sie dienen lediglich zur Veranschaulichung der vorliegenden Erfindung, welche ausdrücklich nicht auf die dargestellten Ausführungsformen beschränkt ist.

Der Eckschuh 1, welcher in den Figuren 1 und 2 dargestellt ist, setzt sich aus dem in jeder Ausführungsvariante nach dem Zusammenbau der Eckverbindung sichtbar bleibenden Sichtteil 2 und den Verbindungsteilen 3 und 4 zusammen. Die Verbindungsteile weisen bevorzugt eine geringere Wandstärke auf als der Sichtteil 2. Dies wird in Figur 1 durch die unterbrochene Linie angedeutet. Es ist aber auch denkbar, dass die Wandstärke des Sichtteiles 2 annähernd gleich ist der Wandstärke der Verbindungsteile 3 und 4.

Je nach gewählter Ausführungsform werden die Verbindungsteile 3 und 4 von den nicht dargestellten Endbereichen der linear ausgebildeten Flügelrahmenteile nach dem Zusammenbau entweder vollständig verdeckt, wie dies bei den Figuren 1 und 2 der Fall ist. In einer alternativen Ausführungsform, welche hier nicht gezeigt ist, besitzen die Verbindungsteile 3 und 4 denselben äußeren Querschnitt wie der Sichtteil 2 und umfassen die Endbereiche der linearen Flügelrahmenteile. Der Eckschuh kann sich aus mehreren Einzelteilen zusammensetzen, in einer bevorzugten Ausführungsform ist er jedoch einteilig ausgebildet. Der Hohlraum 5 ist mit Dämmmaterial ausgefüllt.

Der Eckschuh 10 für den Blendrahmen, welcher in den Figuren 3 und 4 dargestellt ist, besteht aus dem in jeder Ausführungsvariante nach dem Zusammenbau der Eckverbindung sichtbar bleibenden Sichtteil 6 und den Verbindungsteilen 7 und 8 zusammen. Die Verbindungsteile weisen bevorzugt eine geringere Wandstärke auf als der Sichtteil 6. Dies wird in Figur 3 durch die unterbrochene Linie angedeutet. Es ist aber auch denkbar, dass die Wandstärke des Sichtteiles 6 annähernd gleich ist der Wandstärke der Verbindungsteile 7 und 8.

Je nach gewählter Ausführungsform werden die Verbindungsteile 7 und 8 von den nicht dargestellten Endbereichen der linear ausgebildeten Blendrahmenteile nach dem Zusammenbau entweder vollständig verdeckt, wie dies bei den Figuren 3 und 4 der Fall ist. In einer alternativen Ausführungsform, welche hier nicht gezeigt ist, besitzen die Verbindungsteile 7 und 8 denselben äußeren Querschnitt wie der Sichtteil 6 und umfassen die Endbereiche der linearen Blendrahmenteile. Der Eckschuh kann sich aus mehreren Einzelteilen zusammensetzen, in einer bevorzugten Ausführungsform ist er jedoch einteilig ausgebildet.

Der Hohlraum des Eckschuhs nach Figur 3 und 4 kann - wie in Figur 1 - einteilig ausgeführt sein. Aus Gründen der Stabilität wird er jedoch bevorzugt zweiteilig ausgeführt und weist damit zwei voneinander durch einen Mittelsteg 9 getrennte Hohlkammern 11 und 12 auf. Es sind auch Konstruktionen mit mehr als zwei Hohlkammern möglich. Es ist weiters denkbar, mehrere oder alle Hohlräume mit Dämmmaterial auszufüllen.

Im Flügelrahmen ist üblicherweise eine Belüftung für den Glasfalz vorgesehen. Wenn der Eckschuh 1 als Vorsatzelement eines Flügelrahmens ausgebildet ist, ist es naheliegend in den Eckbereichen zwischen den aneinander stoßenden Dichtungen einen sehr schmalen Spalt frei zu lassen durch den die Belüftung fortgeführt werden kann. Bei geschlossenem Fenster wird diese freie Belüftung jedoch unterbrochen. Die vorliegende Erfindung schlägt hier vor, im Eckschuh 10 eine Öffnung 13 vorzusehen, durch welche die ungehinderte Glasfalzlüftung nach Außen in die Kaltzone ermöglicht wird. Diese Öffnung 13 dient auch in den unteren Eckbereichen als Entwässerungsöffnung.

In einer alternativen Ausführungsform schlägt die vorliegende Erfindung vor, dass der Eckschuh aus einem formstabilen Dämmstoff, beispielsweise aus Polyurethanschaumstoff besteht und eine verdichtete oder beschichtete, jedenfalls aber druckfeste Oberfläche besitzt.

Eine weitere alternative Ausführungsform schlägt vor, dass der Eckschuh allseitig geschlossen ausgeführt ist.

In bevorzugten Ausführungsformen sind im Eckschuh verschließbare Öffnungen vorgesehen. Diese können zum Ausfüllen mit Dämmstoff nach dem Zusammenbau der Rahmenteile dienen.

Der Eckschuh weist Entwässerungs- bzw. Belüftungsöffnungen auf, welche als schräg nach Außen gerichtete, rohrförmige Stege ausgebildet sind. Es ist aber auch denkbar, diese Belüftungsöffnungen, wie in Fig. 4 dargestellt, rechteckig auszuführen. Ebenso ist jede andere geometrische Form möglich.

Um die Dichtheit der Verbindung zwischen dem Eckschuh und den linearen Rahmenprofilteilen zu gewährleisten schlägt die vorliegende Erfindung vor, dass der Eckschuh in an sich bekannter Weise mit den Endbereichen der linearen Rahmenprofilteile verklebt wird.

## Patentansprüche

1. Vorrichtung, die einen Blend- oder Flügelrahmen für Fenster oder Türen, welche aus Kunststoff- oder aus Metallhohlprofilen gefertigt sind, oder Vorsatzelemente aus Kunststoff- oder Metallhohlprofilen für Blend- oder Flügelrahmen von Fenstern oder Türen bildet, umfassend lineare, im rechten Winkel zu ihrer Längsachse abgelängte Rahmenproflteile, die über einen zumindest teilweise sichtbaren Eckschuh eine Eckverbindung bilden, wobei der Eckschuh und/oder die linearen Rahmenprofilteileeine oder mehrere Hohlkammern aufweisen, **dadurch gekennzeichnet, dass** die linearen Rahmenprofilteile und der Eckschuh (1. 10) mit Dämmstoff gefüllt sind, und dass zur Belüftung und Entwässerung im Eckschuh ein schräg nach Außen gerichteter rohrförmiger Steg vorgesehen ist, der in einer Belüftungsbeziehungsweise Entwässerungsöffnung (13) in der Kaltzone mündet.

2. Vorrichtung nach Anspruch 1, **dadurch gekennzeichnet, dass** bei mehreren Hohlkammern alle Hohlkammern mit Dämmstoff gefüllt sind.

3. Vorrichtung nach einem der Ansprache 1 oder 2, **dadurch gekennzeichnet, dass** der Querschnitt des Eckschuhs (1, 10) im Bereich der Verbindungsteile (3, 4, 7, 8) vorzugsweise geringer ausgebildet ist und in diesen Bereichen von den Endbereichen der linearen Rahmenprofilteile umfasst wird, wobei bei vollständiger Umfassung die äußere Fläche des linearen Rahmenprofilteiles in einer Ebene mit der äußeren Fläche des Eckschuhs (1,10) liegt.

4. Vorrichtung nach einem der Ansprüche 1 oder 2, **dadurch gekennzeichnet, dass** der innere freie Querschnitt des Eckschuhs (1, 10) im Bereich der Verbindungsteile (3, 4, 7, 8) vorzugsweise größer ausgebildet ist und in diesen Bereichen die Endbereiche der linearen Rahmenprofilteile vom Eckschuh (1, 10) umfasst werden, wobei die Endbereiche der linearen Rahmenprofilteile ihrerseits in diesen Bereichen vorzugsweise einen geringeren Querschnitt aufweisen und wobei bei vollständiger Umfassung die äußere Fläche des linearen Rahmenprofilteiles in einer Ebene mit der äußeren Fläche des Eckschuhs (1, 10) liegt.

5. Vorrichtung nach einem der Ansprüche 1 bis 4, **dadurch gekennzeichnet, dass** in den Verbindungsbereichen entweder die Verbindungsteile (3, 4, 7, 8) der Eckschuhe (1, 10) oder die Endbereiche der linearen Rahmenprofilteile frei von Dämmstoff sind.

6. Vorrichtung nach einem der Ansprüche 1 bis 5, **dadurch gekennzeichnet, dass** in einer oder mehreren der Hohlkammern (5, 11, 12) der Eckschuhe (1, 10) und/oder in einer oder mehreren Hohlkammern der linearen Rahmenprofilteile Armierungselemente vorzugsweise aus Stahl eingelegt sind.

7. Vorrichtung nach einem der Ansprüche 1 bis 6, **dadurch gekennzeichnet, dass** als Dämmstoff geschäumte Stoffe, verblasfähige Stoffe oder andere raumfüllende Dämmstoffe, insbesondere rieselfähige Dämmstoffe eingefügt sind.

8. Vorrichtung nach einem der Ansprüche 1 bis 7, **dadurch gekennzeichnet, dass** der Eckschuh (1, 10) aus einem formstabilen Dämmstoff, beispielsweise aus Polyurethanschaumstoff besteht und die Oberfläche durch Verdichtung oder Beschichtung druckfest gemacht ist.

9. Vorrichtung nach einem der Ansprüche 1 bis 8, **dadurch gekennzeichnet, dass** im Eckschuh (1, 10) verschließbare Öffnungen vorgesehen sind.

10. Vorrichtung nach einem der Ansprüche 1 bis 9, **dadurch gekennzeichnet, dass** der Eckschuh (1, 10) mit den linearen Rahmenprofilteilen im Bereich von Verbindungsteilen (3, 4, 7, 8) verklebt ist.

11. Vorrichtung nach einem der Ansprüche 1 bis 10, **dadurch gekennzeichnet, dass** der Eckschuh (1, 10) im Bereich von Verbindungsteilen (3, 4, 7, 8) bis zum äußeren Rand gefüllt ist.

12. Vorrichtung nach einem der Ansprüche 1 bis 10, **dadurch gekennzeichnet, dass** der Eckschuh (1, 10) im Bereich von Verbindungsteilen (3, 4, 7, 8) nicht bis zum äußeren Rand gefüllt ist.

## Claims

1. Assembly forming a frame for doors or windows made of hollow metal or plastic profiles, or frontage elements made of hollow metal or plastic profiles for such frames of doors or windows, comprising linear frame profile parts cut to length at a right angle to their longitudinal axis and joined at the corners by means of an at least partially visible corner shoe, said corner shoe and/or frame profile parts being provided with one or more hollow chambers, **characterised in that** the linear frame profile parts and corner shoes (1, 10) are filled with insulating material, and that for ventilation and drainage a slanting, outwardly directed tubular part is provided in the corner shoe, which opens into the low-temperature zone via a. ventilation or drainage opening (13).

2. Assembly according to claim 1, **characterised in that** in the case of a plurality of hollow chambers all of said hollow chambers are filled with insulating material.

3. Assembly according to any of claims 1 or 2, **characterised in that** the cross-section of the corner shoe (1, 10) is preferably reduced in the area of the connecting parts (3, 4, 7, 8) and is enveloped in said area by the end sections of the linear frame profile parts, the outer face of the linear frame profile part lying in one and the same plane with the outer face of the corner shoe (1, 10) in the case of total envelopment.

4. Assembly according to any of claims 1 or 2, **characterised in that** the inner free cross-section of the corner shoe (1, 10) is preferably enlarged in the area of the connecting parts (3, 4, 7, 8) and that the end sections of the linear frame profile parts are enveloped in said area by the corner shoe (1, 10), the end sections of the linear frame profile parts preferably being of reduced cross-section in these areas, and the outer face of the linear frame profile part lying in one and the same plane with the outer face of the corner shoe (1, 10) in the case of total envelopment.

5. Assembly according to any of claims 1 to 4, **characterised in that** the connecting parts (3, 4, 7, 8) of the corner shoes (1, 10) or the end sections of the linear frame profile parts are free of insulating material in the areas of the joints.

6. Assembly according to any of claims 1 to 5, **characterised in that** in one or more of the hollow chambers (5, 11, 12) of the corner shoes (1, 10) and/or in one or more of the hollow chambers of the linear frame profile parts reinforcing elements are inserted, which are preferably made of steel.

7. Assembly according to any of claims 1 to 6, **characterised in that** foamed materials, blowable materials, or other volume-filling materials, especially granular pourable materials, are used as insulating materials.

8. Assembly according to any of claims 1 to 7, **characterised in that** the corner shoe (1, 10) consists of dimensionally stable insulating material, such as foamed polyurethane, and that the surface is made pressure-resistant by compressing or coating.

9. Assembly according to any of claims 1 to 8, **characterised in that** the corner shoe (1, 10) is provided with closable openings.

10. Assembly according to any of claims 1 to 9, **characterised in that** the corner shoe (1, 10) is bonded with the linear frame profile parts in the area of the connecting parts (3, 4, 7, 8).

11. Assembly according to any of claims 1 to 10, **characterised in that** the corner shoe (1, 10) is filled to the outer rim in the area of the connecting parts (3, 4, 7,8).

12. Assembly according to any of claims 1 to 10, **characterised in that** the corner shoe (1, 10) is not filled to the outer rim in the area of the connecting parts (3, 4, 7, 8).

## Revendications

1. Dispositif formant un châssis de dormant ou de battant de fenêtre ou de porte en profilés creux en matière plastique ou en métal ou encore des éléments intermédiaires de profilés creux en matière plastique ou en métal pour des châssis de dormants ou de battants de fenêtres ou de portes, comprenant des pièces profilées linéaires de châssis, dont les axes longitudinaux perpendiculaires sont à la longueur, et formant une liaison d'angle par une pièce d'angle, au moins en partie visible, la pièce d'angle et/ou les pièces de profilés linéaires de châssis, ayant une ou plusieurs cavités,
**caractérisé en ce que**
les pièces profilées linéaires de châssis et les pièces d'angle (1, 10) sont remplies d'une matière d'isolation et
pour la ventilation et l'évacuation de l'eau, la pièce d'angle comporte une entretoise tubulaire dirigée en biais vers l'extérieur, débouchant dans un orifice de ventilation ou d'évacuation d'eau (13) dans la zone froide.

2. Dispositif selon la revendication 1,
**caractérisé en ce que**
dans le cas de plusieurs cavités, elles sont remplies d'une matière isolante.

3. Dispositif selon l'une des revendications 1 ou 2,
**caractérisé en ce que**
la section de la pièce d'angle (1, 10) est de préférence plus petite dans la région des pièces de liaison (3, 4, 7, 8) et dans ces régions elle est entourée par les régions d'extrémité des pièces de profilés de cadres, linéaires, et en cas d'enveloppement complet, la surface extérieure de la pièce profilée de châssis linéaire se situe dans un plan avec la surface extérieure de la pièce d'angle (1, 10).

4. Dispositif selon l'une des revendications 1 ou 2,
**caractérisé en ce que**
la section libre intérieure de la pièce d'angle (1, 10) est de préférence plus grande dans la région des pièces de liaison (3, 4, 7, 8) et dans ces régions, les régions d'extrémité des pièces profilées linéaires de châssis sont entourées par la pièce d'angle (1, 10),
les régions d'extrémité des pièces profilées linéaires de châssis ayant elles-mêmes dans ces régions de préférence une section plus réduite et en cas d'enveloppement complet, la surface extérieure des pièces de profilés linéaires de châssis se situent dans un plan avec la surface extérieure de la pièce d'angle (1, 10).

5. Dispositif selon l'une des revendications 1 à 4,
**caractérisé en ce que** dans les régions de liaison, les pièces de liaison (3, 4, 7, 8) des pièces d'extrémité (1, 10) ou les régions d'extrémité des pièces profilées linéaires de châssis ne comportent pas de matière isolante.

6. Dispositif selon l'une des revendications 1 à 5,
**caractérisé en ce que**
dans une ou plusieurs cavités (5, 11, 12) des pièces d'angle (1, 10) et/ou dans une ou plusieurs cavités des pièces profilées linéaires de châssis, on a placé des éléments d'armement, de préférence en acier.

7. Dispositif selon l'une des revendications 1 à 6,
**caractérisé en ce que**
la matière isolante est une mousse, une matière susceptible de s'expanser ou une matière isolante remplissant le volume, notamment une matière isolante fluide.

8. Dispositif selon l'une des revendications 1 à 7,
**caractérisé en ce que**
la pièce d'angle (1, 10) est en une matière isolante de forme stable, par exemple en une mousse de polyuréthane et la surface est rendue résistante à la pression, par compression ou application d'un revêtement.

9. Dispositif selon l'une des revendications 1 à 8,
**caractérisé en ce que**
la pièce d'angle (1, 10) comporte des orifices que l'on peut fermer.

10. Dispositif selon l'une des revendications 1 à 9,
**caractérisé en ce que** la pièce d'angle (1, 10) est collée dans la région des pièces de liaison (3, 4, 7, 8) à des pièces de profilés linéaires de châssis.

11. Dispositif selon l'une des revendications 1 à 10,
**caractérisé en ce que** la pièce d'angle (1, 10) est remplie dans la région des pièces de liaison (3, 4, 7, 8) jusqu'au bord extérieur.

12. Dispositif selon l'une des revendications 1 à 10,
**caractérisé en ce que**
la pièce d'angle (1, 10) n'est pas remplie complètement jusqu'au bord extérieur dans la région des pièces de liaison (3, 4, 7, 8).
